# EUROPÄISCHE PATENTSCHRIFT

(11) **EP 0 777 025 B1**
(45) Veröffentlichungstag und Bekanntmachung des Hinweises auf die Patenterteilung: **28.08.2002**
(21) Anmeldenummer: 96115704.7
(22) Anmeldetag: 01.10.1996
(51) Int. Cl.: E05D 11/08, E05D 5/12

(54) **Kraftwagentürscharnier mit Brems- und Haltefunktion**
Motor vehicle hinge with brake and hold function
Charnière pour porte de véhicule avec fonction de retenue et de freinage

(30) Priorität: 21.11.1995 DE 19543345; 03.01.1996 DE 19600063
(43) Veröffentlichungstag der Anmeldung: 04.06.1997
(73) Patentinhaber: ED. Scharwächter GmbH, 42885 Remscheid (DE)
(72) Erfinder: Brückner, Lothar, Dr.-Ing., 71229 Leonberg (DE); Franke, Dietmar, 42857 Remscheid (DE); Kirsten, Uwe, 58452 Witten (DE)
(74) Vertreter: Sparing, Rolf Klaus

(56) Entgegenhaltungen:
- DE-A- 3 406 984
- DE-A- 4 406 824
- DE-U- 7 616 362
- FR-A- 2 606 822
- GB-A- 2 204 635

## Beschreibung

Die Erfindung betrifft ein Kraftwagentürscharnier nach dem Oberbegriff des Anspruchs 1.

DE-A-44 06 824 beschreibt ein Kraftwagentürscharnier mit integrierter Bremse, bei dem der Schamierstift als Innenteil und eine Scharnieraugenbohrung im Gewerbe einer der beiden Scharnierhälften als Außenteil der Bremse genutzt ist. Der Scharnierstift ist drehsicher in der anderen der beiden Schamierhälften festgelegt, so daß Innenteil und Außenteil der Bremse über die Scharnierhälften an entsprechenden Türanordnungsteilen festlegbar sind. Das Innenteil ist mit wenigstens einer radial ansteigenden Keilfläche ausgestattet, ebenso ist dieser an dem Innenteil eine radial ansteigende Keilfläche zugeordnet, wobei die beiden Keilflächen dieselbe Steigung aufweisen müssen, um Keilflächenpaarungen zu bilden, welche über ihren gesamten Überdeckungsbereich hin im wesentlichen flächig aneinander anliegen. Die Bremswirkung wird hierbei durch die gegenseitige Reibung und damit einhergehend der elastischen Deformation im Bereich der Keilflächen bewirkt. Dabei müssen die Keilflächen einerseits eine sehr flach ansteigende Keilfläche und andererseits eine steil abfallende Flankenfläche aufweisen, woraus ein erheblicher Herstellungsaufwand sowohl für den Scharnierstift als auch für die Scharnieraugenbohrung resultiert, insbesondere deshalb, weil die miteinander zusammenwirkenden Keilflächen mit großer Präzision gefertigt werden müssen, um eine hinreichende Hemmwirkung zu erreichen und einen vorzeitigen Verschleiß sowie nachteilige Folgen von Umwelteinflüssen auszuschließen. Dies ist insbesondere in der Anwendung bei Kraftwagentüren von Bedeutung, da diese ein hohes Gewicht aufweisen und sowohl in Öffnungs- als auch in Schließrichtung hohen Bewegungskräften, insbesondere Beschleunigungen, ausgesetzt sind.

DE-U-76 16 362 zeigt ein Möbelscharnier, bei dem eine Bremsung der an den beiden Schamierhälften angeschlagenen Möbelteile dadurch erzielt wird, daß der Scharnierstift in demjenigen Längenbereich, in dem er das Scharnierauge des zugeordneten anderen Scharnierteils durchgreift, eine ovale Querschnittsform aufweist, die in der ebenfalls oval ausgebildeten Scharnieraugenbohrung dadurch klemmend gehalten ist, daß ein Schlitz in dem Scharnierauge durch die Drehbewegung des Scharnierstifts aufgeweitet wird und hierdurch eine Vorspannung erzeugt wird, mit der der Scharnierstift umgriffen wird. Die gesamte elastische Formänderung des Systems erfolgt durch das Scharnierauge.

Es ist die Aufgabe der Erfindung, ein Kraftwagentürscharnier mit integrierter Brems- und Haltefunktion anzugeben, das einen einfachen Aufbau hat und fertigungstechnisch leicht herstellbar ist.

Diese Aufgabe wird erfindungsgemäß mit den kennzeichnenden Merkmalen des Anspruchs 1 gelöst.

Die Erfindung schafft vorteilhaft ein Kraftwagentürscharnier mit integrierter Brems-und Haltefunktion, welches über vorbestimmte zugelassene Öffnungswinkel hin eine widerstandslose Öffnungs-und Schließbewegung der Türe gewährleistet und im Bereich wenigstens eines ausgewählten Öffnungswinkels der weiteren Öffnungsbewegung der Kraftwagentüre einen ausreichend großen, progressiv anwachsenden Widerstand entgegensetzt, dabei aber im Betrieb wartungsfrei und dauerhaft geräuschfrei arbeitet und bei hoher Dauerstandfestigkeit ohne besonderen Aufwand sowie kleinbauend herstellbar ist.

Der im Übrigen, abgesehen von einer evtl. im Bereich seines Kopfes vorgesehenen Umfangsrändel, zweckmäßigerweise mit einer rein zylindrischen Umfangsfläche ausgestattete Scharnierstift weist dabei auch in seinem Bereich seines nicht exakt zylindrischen Längenabschnittes einen kontinuierlichen Verlauf seiner Umfangswandung auf. Insbesondere liegt der von der Kreisform abweichende Rundungsverlauf der Scharnieraugenbohrung und des Scharnierstiftquerschnittes zweckmäßigerweise in der Größenordnung eines gewollten Rundungsfehlers, derart, daß die größte Abweichung des Rundungsverlaufes von einer Kreisform im Bereich von weniger als einem Zehntel bis weniger als einem Hunderstel des allgemeinen Scharnierstiftdurchmessers liegt. Vorzugsweise ist aber vorgesehen, daß die radial ausladende Rundungsabweichung des Scharnierstiftes und demzufolge auch der Scharnieraugenbohrung im Bereich einiger Hundertstel des allgemeinen Scharnierstiftdurchmessers liegt. Der konitinuierliche Verlauf der Umfangsfläche des Scharnierstiftes auch im Bereich seines nicht exakt zylindrischen Längenabschnittes ermöglicht einerseits eine günstige Herstellbarkeit von Scharnierstift und Scharnieraugenbohrung und gewährleistet andererseits zugleich auch ein sanft einsetzendes und kontinuierlich zunehmendes Anwachsen des inneren Widerstandes des Scharnieres gegen eine über einen vorgegebenen Öffnungswinkel hinausgehende Öffnungsbewegung der Türe.

Dabei liegt es zwar im Rahmen der Erfindung, daß die Augenbohrung des Scharnierauges und der Scharnierstift lediglich eine der Zylinderform gegenüber ausladende Rundungsabweichung seiner Umfangsfläche aufweist. In einer zweckmäßigen Ausgestaltung eines einer Türöffnungsbewegung über einen vorbestimmten Öffnungswinkel hinaus einen progressiv anwachsenden Widerstand entgegensetzenden Kraftwagentürscharnieres ist jedoch vorgesehen, daß der Scharnierstift über seinen Umfang hin voneinander beabstandet zwei der Kreisform gegenüber radial ausladende Abweichungen von der exakt kreiförmigen Querschnittsform aufweist, wobei die höchsten Punkte der beiden der Kreisform gegenüber ausladenden Durchmesserabweichungen des Scharnierstiftes einander gegenüberliegend angeordnet sind, derart, daß sie einen Umfangsbogen von 180° zwischen sich einschließen.
In einer typischen Scharnierausbildung kann dabei weiterhin vorgesehen sein, daß die die höchsten Punkte der einander gegenüberliegenden radial ausladenden Rundungsabweichungen des Scharnierstiftes schneidende Gerade unter einem Winkel von 45° zur Ebene der Anschlagbasis des einen Scharnierflügels ausgerichtet sind.

Im Hinblick darauf, daß derjenige Türöffnungswinkel, bei dem eine Hemmung der Türöffnungsbewegung gewünscht ist, von Fahrzeugtyp zu Fahrzeugtyp unterschiedlich sein kann, kann jedoch auch eine andere Winkelausrichtung der die höchsten Punkte der einander gegenüberliegenden radial ausladenden Rundungsabweichungen des Scharnierstiftes schneidenden Geraden zur Ebene der Anschlagbasis des einen Scharnierflügels vorgesehen werden. Je nach Größe des freigängig zugelassenen Türöffnungswinkels aber auch vorgesehen sein, daß die höchsten Punkte der beiden radial ausladenden Rundungsabweichungen des Scharnierstiftes einander nicht gegenüberliegend, sondern unter einem Winkel zueinander ausgerichtet angeorednet sind, derart, daß sie einen Umfangsbogen von weniger als 180° zwischen sich einschließen.

Im Rahmen der Erfindung kann eine Ausführungsform vorgesehen sein, die sich dadurch kennzeichnet, daß der Scharnierstift über seine gesamte Länge hin eine oder zwei radial ausladenden Rundungsabweichungen aufweist, wobei der Scharnierstift in Verbindung mit einer entsprechend spielfreien Ausbildung der Augenbohrung des Scharnierauges über die radial ausladenden Rundungsabweichungen in dem Scharnierauge derjenigen Scharnierhälfte in welcher er drehsicher festgelegt sein soll, gegen ein Verdrehen um seine Längsachse gesichert ist.

In bevorzugter Weise ist aber vorgesehen, daß der Scharnierstift lediglich über einen Teil der axialen Länge des oder wenigstens eines der Scharnieraugen derjenigen Scharnierhälfte, in welcher er Laufsitz hat, hin wenigstens eine radial ausladende Rundungsabweichung aufweist. Dabei kann es im Hinblick auf die Ausbildung der Scharnieraugenbohrung und des Zusammanbaues des Scharnieres vorteilhaft sein, daß die axiale Länge über welche hin der Scharnierstift eine radial ausladende Rundungsabweichung aufweist wenigstens einem Drittel der gesammten axialen Länge des zugeordneten Scharnierauges entspricht und daß der Scharnierstift beiderseits seines eine radial ausladende Rundungsabweichung aufweisenden Längenabschnittes eine kreisrunde Querschnittsform aufweist.
Im Bereich des wenigstens eine radial ausladende Rundungsabweichung aufweisenden Längenabschnittes des Scharnierstiftes ist ein Lagerspiel zwischen Scharnirstift und Scharnieraugenbohrung vorgesehen, welches dem halben Betrag oder weniger der maximalen radialen Ausladung der Rundungsabweichung des Scharnierstiftes entspricht. Insbesondere kann es zweckmäßig sein, daß die Größe des Lagerspieles mit zunehmendem Scharnierstiftdurchmesser größer gestaltet wird.

Diese bevorzugte Ausgestaltungform kann im Interesse einer geräuschfreien Leichtgängigkeit des Scharnieres dahingehend erweitert werden, daß der Scharnierstift über seine vom Scharnierauge überdeckten Längenabschnitte mit zylindrischem Verlauf seiner Umfangswandungen hin mittels Lagerbuchsen aus einem wartungsfreien Lagermaterial in entsprechend zylindrischen Längenabschnitten der Scharnieraugenbohrung des Scharnierauges gelagert ist, was auf der einen Seite den Vorteil einer absolut spielfreien Lagerung des Scharnieres über seinen vollen Schwenkwinkelbereich hin und andererseits den Vorteil einer völligen Abschottung des wenigstens eine radial ausladende Rundungsabweichung aufweisenden Scharnierstiftabschnittes gegen Umwelteinflüsse mit sich bringt. Vorteilhafterweise ist diese wartungsfreie Lagerung des Scharnierstiftes dabei so gestaltet, daß die Wandungsdicke der Lagerbuchsen gleichgroß oder größer ist als der Betrag der größten Rundungsabweichung des Scharnierstiftes. Die axiale Länge der zweckmäßigerweise in bewährter Art als Kragenbuchsen ausgebildeten Lagerbuchsen entspricht dabei jeweils wenigstens einem Viertel, vorzugsweise aber mehr, des größten Scharnierstiftdurchmessers, um eine sichere wartungsfreie Lagerung des Scharnierstifte über den zugelassenen Freigängigkeitsbereich des Türöffnungswinkels hin sicher zu stellen.
Auch im Bereich des dem wenigstens eine radial ausladende Rundungsabweichung aufweisenden Längenabschnitt des Scharnierstiftes zugeordneten Längenabschnittes weist das hinsichtlich seiner Scharnieraugenbohrung komplementär gestaltete Scharnierauge ein umlaufend ununterbrochene Wandung auf, wobei die geringste Wandungsdicke des Scharnierauges wenigstens dem X-fachen der Rundungsabweichung des Scharnierstiftes entspricht.

In weiterer Ausgestaltung der Erfindung ist ferner vorgesehen, daß mindestens der Scharnierstift wenigstens über seinen eine radial ausladende Rundungsabweichung aufweisenden Längenabschnitt hin mit einem Verschleißschutz für seine Oberfläche ausgestattet ist, wobei entweder Hartstoffschichten wie Carbides, Nitride, Carbonitride, Boride Hartverchromungen, keramische Schichten, gradierte und ionenimplantierte Schichte oder Kombinationen aus den vorgenannten Schichten oder aber verschleißschützende Beschichtungen aus Festschmierstoffen wie MoS2, PTFE, Grafit, Blei, Cadmium vorgesehen sein können.

In ersten Einzelausgestaltung einer als trennbares Scharnier ausgebildeten Scharniereinheit mit einen progressiv anwachsenden Widerstand gegen ein über einen vorgegebenen Öffnungswinkelbereich hinausgehendes Öffnen der Kraftwagentür kann vorgesehen sein, daß der Scharnierstift über einen Teil seines das Scharnierauge der einen Scharnierhälfte durchgreifenden Längenbereiches hin eine radial ausladende Rundungsabweichung aufweist und in dem zugehörigen Scharnierauge gegen axiales Wandern gesichert angeordnet ist, wobei die Sicherung des Scharnierstiftes gegen axiales Wandern einerseits durch eine radiale Ausladung und andererseits durch ein aufgesetztes Sicherungsmittel gebildet ist und daß der Scharnierstift im Scharnierauge der anderen Scharnierhälfte vermittels eines axial gerichteten formschlüssig wirkenden Spannmittels drehsicher festgelegt ist.

In zweiten besonderen Einzelausgestaltung einer Scharniereinheit mit einen progressiv anwachsenden Widerstand gegen ein über einen vorgegebenen Öffnungswinkelbereich hinausgehendes Öffnen der Kraftwagentür kann aber auch vorgesehen sein, daß der Scharnierstift in den beiden ein mittleres Scharnierauge der anderen Scharnierhälfte gabelartig umgreifenden Scharnieraugen der einen Scharnierhälfte drehsicher aufgenommen ist und im eingreifenden Scharnierauge der anderen Scharnierhälfte mit Lagerspiel aufgenommen ist.

Schließlich kann in einer vorteilhaften Abwandlung der letzgenannten Einzelausgestaltung einer Scharniereinheit aber auch noch vorgesehen sein, daß der Scharnierstift in Eintreibrichtung über seine Länge hin in axialer Richtung aufeinanderfolgende Durchmesserabstufungen aufweist, derart, daß der kleinste Scharnierstiftdurchmesser in Eintreibrichtung vorneliegend angeordnet ist.

Die Erfindung ist in der nachfolgenden Beispielsbeschreibung anhand einiger in den Zeichnungen dargestellter Ausführungsbeispiele im Einzelnen beschrieben.
- Fig. 1: eine Seitenansicht einer ersten Ausführungsform eines mit einer Brems-und Haltefunktion ausgestatteten Kraftwagentürscharnieres.
- Fig. 2: einen Längsschnitt durch das Kraftwagentürscharnier gemäß Fig. 1.
- Fig. 3: eine Draufsicht auf das Kraftwagentürscharnier gemäß Fig. 1 und 2.
- Fig. 4: zeigt eine Seitenansicht einer zweiten Ausführungsform eines mit einer Brems-und Haltefunktion ausgestatteten Kraftwagentürscharnieres.
- Fig. 5: zeigt einen Längsschnitt durch das Kraftwagentürscharnier gemäß Fig. 4.
- Fig. 6: zeigt eine Draufsicht auf das Kraftwagentürscharnier gemäß Fig. 4 und 5.
- Fig. 7: zeigt eine Querschnittsdarstellung des radial ausladende Rundungsabweichungen aufweisenden Längenabschnittes des Scharnierstiftes und der zugehörigen Bohrungsausnehmung des Scharnierauges.
- Fig. 8: zeigt eine Querschnittsdarstellung des Scharnierkopfbereiches der zweiten Scharnierhälfte.

Die in den Zeichnungen darget sellten Kraftwagentürscharniere bestehen jeweils aus einer ersten, am einen Türanordnungsteil, Tür oder Türholm, anschlagbaren Scharnierhälfte 1 und einer zweiten, am anderen Türanordnungsteil anschlagbaren Scharnierhälfte 2 sowie einem beide Scharnierhälften 1 und 2 schwenkbar miteinander verbindenden Scharnierstift 3.
Bei dem in Fig. 1 bis 3 dargestellten Kraftwagentürscharnier weist die erste Scharnierhälfte 1 im Anschluß an ein ihre Anschlagbasis bildendes Scharnierblatt 4 zwei ein mitteleres Scharnierauge 5 der zweiten Scharnierhälfte 2 gabelartig umgreifende Scharnieraugen 6 und 7 auf. Der die beiden Scharnierhälften 1 und 2 schwenkbar miteinander verbindende Scharnierstift 3 ist vermittels einer in seinem Kopfbereich angeordneten Umfangsrändel 8 im Scharnierauge 6 der ersten Scharnierhälfte 1 drehsicher festgelegt. Über seine die Scharnieraugen 6 und 7 der ersten Scharnierhälfte 1 durchsetzenden Längenabschnitte 9 und 10 hin weist der Scharnierstift 3 jeweils eine glattflächig zylindrische Umfangsfläche auf, wobei die beiden Scharnieraugen 6 und 7 der ersten Scharnierhälfte 1 hier jeweils komplementär zylindrische Scharnieraugenbohrungen 11 bzw. 12 aufweisen. Über einen Teilbereich 13 seines innerhalb der Höhe des Scharnierauges 5 der zweiten Scharnierhälfte 2 aufgenommenen Längenabschnittes hin weist der Scharnierstift 3 zwei der reinen Zylinderform gegenüber radial ausladende Umfangsabweichungen 14 auf, welchen eine komplementäre Gestaltung der Scharnieraugenbohrung 15 zugeordnet ist. Die axiale Länge des der reinen Zylinderform gegenüber radial ausladende Umfangsabweichungen 14 aufweisenden Scharnierstiftabschnittes 13 ist dabei kleiner als die gesamte Scharnieraugenhöhe des Scharnierauges 15, wobei der Scharnierstift 3 beiderseits seines Längenabschnittes 13 jeweils einen exakt zylindrischen Umfang aufweisende Längenabschnitte 16 und 17 besitzt, über welche er vermittels als Kragenbuchsen ausgebildeter Lagerbuchsen 18 aus einem wartungsfreien Lagermaterial spielfrei und drehbar im Scharnierauge 5 geführt ist. Die axiale Länge der Lagerbuchsen 18 ist im gezeigten Ausfüh-rungsbeispiel kleiner als der Scharnierstiftdurchmesser. Der Scharnierstift 3 weist ferner über seine Länge hin in axialer Richtung aufeinanderfolgend angeordnete Durchmesserabstufungen, derart, daß er an seinem in Eintreibrichtung vorne liegenden Ende den kleinsten und in seinem Kopfbereich den größten Durchmesser aufweist.
Das in Fig. 4 bis 6 dargestellte Kraftwagentürscharnier ist als trennbares Scharnier ausgebildet, wobei jede der beiden Scharnierhälften 10 und 20 jeweils nur ein Scharnierauge 60 bzw. 50 aufweist. Der Scharnierstift 30 ist dabei in der ersten Scharnierhälfte 10 drehbar gelagert und weist über einen Teil 130 seines eine Scharnieraugenbohrung 110 des, Scharnierauges 60 der ersten Scharnierhälfte 10 durchgreifenden Längenbereiches hin eine radial ausladende Rundungsabweichung 140 auf. Beiderseits seines Längenabschnittes 130 besitzt der Scharnierstift 30 jeweils exakt zylindrischen Umfang aufweisende Längenabschnitte 160 und 170, über welche er vermittels als Kragenbuchsen ausgebildeter Lagerbuchsen 180 aus einem wartungsfreien Lagermaterial spielfrei und drehbar im Scharnierauge 60 geführt ist. Die axiale Länge der Lagerbuchsen 180 ist im gezeigten Ausführungsbeispiel kleiner als der Scharnierstiftdurchmesser. In dem Scharnierauge 60 der ersten Scharnierhälfte 1 ist der Scharnierstift 30 ferner gegen axiales Wandern gesichert angeordnet, wobei die Sicherung des Scharnierstiftes 30 gegen axiales Wandern einerseits durch eine radiale Ausladung 33 und andererseits durch ein aufgesetztes Sicherungsmittel 34 gebildet ist. Im Scharnierauge 50 der zweiten Scharnierhälfte 2 ist der Scharnierstift 30 vermittels eines axial gerichteten formschlüssig wirkenden Spannmittels 35 drehsicher festgelegt. Das Spannmittel 35 ist dabei durch eine einerseits mit dem Scharnierstift 30 und andererseits mit einer Scharnieraugenbohrung 150 des Schamierauges 50 formschlüssig im Eingriff stehende Hülse gebildet, welche auf dem Scharnierstift 30 vermittels eines Schraubenbolzens 36 und einer Beilagscheibe 37 gehalten ist.

Bei beiden im Ausführungsbeispiel gezeigten Kraftwagentürscharnieren ist die Einrichtung zur Erzielung einer im Bereich wenigstens eines ausgewählten Öffnungswinkels progressiv anwachsenden und der weiteren Öffnungsbewegung der Türe entgegenstehenden Brems-und Haltekraft gleichartig ausgebildet und in das Scharnier intergriert. Wie dies in Fig. 7 und 8 im Einzelnen dargestellt ist, weisen die Querschnittsformen des Scharnierstiftes 3, 30 und der komplementär gestalteten der Scharnieraugenbohrung 15, 110 jeweils über einen Längenabschnitt 13, 130 hin zwei einander gegenüberliegend angeordnete radial ausladende und von der exakten Kreisform abweichende Rundungsverläufe 20 und 21 auf, wobei die durch den jeweils höchsten Punkt 22 der radial ausladenden Rundungsverläufe gebildete größte Abweichung von der Kreisform im Bereich von weniger als einem Zehntel bis weniger als einem Hunderstel des allgemeinen Scharnierstiftdurchmessers liegt. Insbesondere besitzt die Rundungsabweichung im jeweils höchsten Punkt 22 ausgehend von einem Halbmesser a des Scharnierstiftdurchmessers von 8mm einen Halbmesser b = a + 0,01 bis a + 0,5mm. Das Lagerspiel s zwischen Scharnierstiftaußenumfang und Augenbohrungsinnenumfang bewegt sich in einem Bereich zwischen 0,005 und 0,20mm. Scharnierstiftumfang und Scharnieraugenbohrungswandung weisen in ihrem Bereich mit nicht exakt zylindrischer Form jeweils einen kontinuierlichen stufenfreien Verlauf auf.
Wie ferner im Einzelnen in Fig. 8 dargestellt schließen die einander gegenüberliegend angeordneten höchsten Punkte 22 der beiden der Kreisform gegenüber ausladenden Rundungsabweichungen 20 und 21 des Scharnierstiftes 3,30 einen Umfangsbogen von 180° zwischen sich ein. Zugleich ist eine durch die beiden höchsten Punkte 22 der einander gegenüberliegenden radial ausladenden Rundungsabweichungen 20, 21 des Scharnierstiftes 3, 30 verlaufende Gerade **g** unter einem Winkel von 45° zur Ebene der Anschlagbasis des einen Scharnierflügels 1 ausgerichtet.
Das Scharnierauge 5, 60 weist im Bereich seines dem radial ausladende Rundungsabweichungen 20 und 21 aufweisenden Längenabschnitt 13, 130 des Scharnierstiftes 3, 30 zugeordneten Längenabschnitt eine umlaufend ununterbrochene Wandung auf, wobei die geringste Wandungsdicke des Scharnierauges in diesem Bereich wenigstens dem X-fachen der Rundungsabweichung des Scharnierstiftes entspricht.

## Patentansprüche

1. Kraftwagentürscharnier mit Brems- und Haltefunktion, bestehend aus
einer ersten, am einen Türanordnungsteil, Tür oder Türholm, anschlagbaren Scharnierhälfte,
einer zweiten, am anderen Türanordnungsteil anschlagbaren Scharnierhälfte, und
einem beide Scharnierhälften (1, 2; 10, 20) schwenkbar miteinander verbindenden Scharnierstift (3; 30), wobei der Scharnierstift (3; 30) aus einem Vollmaterial besteht,
wobei der Scharnierstift (3; 30) in jeweils wenigstens einem Scharnierauge (5, 6, 7; 50, 60) jeder der beiden Scharnierhälften (1, 2; 10, 20) derart aufgenommen ist, daß der Scharnierstift (3; 30) mit dem oder den Scharnieraugen (6, 7; 50) der einen Scharnierhälfte (1; 20) drehsicher verbunden ist und das oder die Scharnieraugen (5; 60) der anderen Scharnierhälfte (2; 10) mit einem Lagerspiel durchsetzt,
wobei der Scharnierstift (3; 30) in Verbindung mit einer komplementären Ausbildung einer Scharnieraugenbohrung (15; 110) wenigstens eines Scharnierauges (5; 60) mit geschlossenem Umfang der anderen Scharnierhälfte (2; 10) mindestens über einen Teil seines dem wenigstens einen Scharnierauge (5; 60) der anderen Scharnierhälfte (2; 10) zugeordneten Längenbereichs (13; 130) hin einen von der reinen Kreisform abweichenden Rundungsverlauf seines Querschnitts aufweist,
**dadurch gekennzeichnet,**
**daß** der von der reinen Kreisform abweichende Rundungsverlauf des Querschnitts des Scharnierstifts (3; 30) über seinen gesamten Umfang konvex ist, und
**daß** das komplementäre wenigstens eine Scharnierauge (5; 60) der anderen Scharnierhälfte (2; 10) über seinen gesamten geschlossenen Umfang konkav ist.

2. Kraftwagentürscharnier nach Anspruch 1, **dadurch gekennzeichnet, daß** die größte radial ausladende Rundungsabweichung der Querschnittsform des Scharnierstifts (3; 30) von der reinen Kreisform zwischen weniger als einem Zehntel und weniger als einem Hundertstel des allgemeinen Scharnierstiftdurchmessers beträgt.

3. Kraftwagentürscharnier nach Anspruch 1 und 2, **dadurch gekennzeichnet, daß** der von der reinen Kreisform abweichende Rundungsverlauf des Scharnierstifts (3; 30) und die Scharnieraugenbohrung (15; 110) des Scharnierauges (5; 60) der anderen Scharnierhälfte (2; 10) lediglich eine der Zylinderform gegenüber ausladende Rundungsabweichung ihres Umfangs aufweisen.

4. Kraftwagentürscharnier nach Anspruch 1 oder 2, **dadurch gekennzeichnet, daß** der von der reinen Kreisform abweichende Rundungsverlauf des Scharnierstifts (3; 30) über seinen Umfang hin voneinander beabstandet zwei der Kreisform gegenüber radial ausladende Abweichungen von der exakt kreisförmigen Querschnittsform aufweist.

5. Kraftwagentürscharnier nach Anspruch 4, **dadurch gekennzeichnet, daß** die beiden radial ausladenden Durchmesserabweichungen einander gegenüberliegend angeordnet sind.

6. Kraftwagentürscharnier nach Anspruch 5, **dadurch gekennzeichnet, daß** die die höchsten Punkte (22) der einander gegenüberliegenden radial ausladenden Rundungsabweichungen schneidende Gerade (g) unter einem Winkel von 45° zu einer Ebene einer Anschlagbasis (4) der einen Scharnierhälfte (1; 20) ausgerichtet ist.

7. Kraftwagentürscharnier nach Anspruch 4, **dadurch gekennzeichnet, daß** die höchsten Punkte (22) der beiden radial ausladenden Rundungsabweichungen unter einem Winkel zueinander ausgerichtet angeordnet sind.

8. Kraftwagentürscharnier nach einem der Ansprüche 1 bis 7, **dadurch gekennzeichnet, daß** der Scharnierstift (3; 30) lediglich über einen Teil der axialen Länge des wenigstens einen Scharnierauges (5; 60) der anderen Scharnierhälfte (2; 10) hin wenigstens eine radial ausladende Rundungsabweichung aufweist.

9. Kraftwagentürscharnier nach Anspruch 8, **dadurch gekennzeichnet, daß** die axiale Länge, über welche hin der Scharnierstift (3; 30) einen von der reinen Kreisform abweichenden radial ausladenden Rundungsverlauf aufweist, wenigstens einem Drittel der gesamten axialen Länge des zugeordneten Scharnierauges (5; 60) entspricht.

10. Kraftwagentürscharnier nach einem der Ansprüche 1 bis 9, **dadurch gekennzeichnet, daß** der Scharnierstift (3; 30) innerhalb der Höhe des wenigstens einen Scharnierauges (5; 60) der anderen Scharnierhälfte (2; 10) beiderseits seines einen von der reinen Kreisform abweichenden, radial ausladenden Rundungsverlauf aufweisenden Längenabschnitts (13; 130) eine kreisrunde Querschnittsform aufweist.

11. Kraftwagentürscharnier nach Anspruch 10, **dadurch gekennzeichnet, daß** der Scharnierstift (3; 20) über seine vom Schamierauge (5; 60) überdeckten Längenabschnitte (16, 17; 160, 170) mit kreisrunder Querschnittsform hin mittels Lagerbuchsen (18; 180) aus einem wartungsfreien Lagermaterial in zugehörigen zylindrischen Augenbohrungsabschnitten des Scharnierauges (5; 60) gelagert ist.

12. Kraftwagentürscharnier nach Anspruch 11, **dadurch gekennzeichnet, daß** die Wandungsdicke der Lagerbuchsen (18; 180) gleich groß oder größer ist als die größte radial ausladende Rundungsabweichung des Scharnierstifts (3; 30).

13. Kraftwagentürscharnier nach einem der Ansprüche 1 bis 12, **dadurch gekennzeichnet, daß** die Lagerbuchsen (18; 180) als Kragenbuchsen ausgebildet sind, deren axiale Länge jeweils wenigstens einem Viertel des größten Scharnierstiftdurchmessers entspricht.

14. Kraftwagentürscharnier nach einem der Ansprüche 1 bis 7, **dadurch gekennzeichnet, daß** der Scharnierstift (3; 30) über seine gesamte Länge hin einen von der exakten Kreisform abweichenden Rundungsverlauf seiner Querschnittsform aufweist.

15. Kraftwagentürscharnier nach einem der Ansprüche 1 bis 14, **dadurch gekennzeichnet, daß** mindestens der Scharnierstift (3; 30) wenigstens über seinen eine radial ausladende Rundungsabweichung aufweisenden Längenabschnitt hin mit einem Verschleißschutz für seine Oberfläche ausgestattet ist, wobei entweder Hartstoffschichten wie Carbide, Nitride, Carbonitride, Boride, Hartverchromungen, keramische Schichten, gradierte und ionenimplantierte Schichten oder Kombinationen aus den vorgenannten Schichten oder aber verschleißschützende Beschichtungen aus Festschmierstoffen wie MoS₂, PTFE, Graphit, Blei, Cadmium vorgesehen sein können.

16. Kraftwagentürscharnier nach einem der Ansprüche 1 bis 15, **dadurch gekennzeichnet, daß** die geringste Wandungsdicke des wenigstens einen Scharnierauges (5; 60) der anderen Scharnierhälfte (2; 10) wenigstens dem X-fachen der Rundungsabweichung des Scharnierstifts (3; 30) entspricht.

17. Kraftwagentürscharnier nach einem der Ansprüche 1 bis 16, **dadurch gekennzeichnet, daß** der Scharnierstift (30) über einen Teil seines das Scharnierauge (50) der einen Scharnierhälfte (20) durchgreifenden Längenbereichs hin eine von der reinen Kreisform abweichende Querschnittsform aufweist und in dem Scharnierauge (50) gegen axiales Wandern gesichert angeordnet ist, wobei die Sicherung einerseits durch eine radiale Ausladung (33) und andererseits durch ein aufgesetztes Sicherungsmittel (34) gebildet ist und daß der Scharnierstift (30) im Scharnierauge (60) der anderen Scharnierhälfte (10) vermittels eines Spannmittels (35) drehsicher festgelegt ist.

18. Kraftwagentürscharnier nach einem der Ansprüche 1 bis 16, **dadurch gekennzeichnet, daß** der Scharnierstift (3) in den beiden ein mittleres Schamierauge (5) der anderen Scharnierhälfte (2) gabelartig umgreifenden Schamieraugen (6, 7) der einen Scharnierhälfte (1) drehsicher aufgenommen ist.

19. Kraftwagentürscharnier nach Anspruch 18, **dadurch gekennzeichnet, daß** der Scharnierstift (3) in Eintreibrichtung über seine Länge hin in axialer Richtung aufeinanderfolgende Durchmesserabstufungen aufweist, derart, daß der kleinste Scharnierstiftdurchmesser in Eintreibrichtung vorne liegend angeordnet ist.

## Claims

1. Motor vehicle door hinge with brake and hold function, consisting of a first hinge half which may be attached to a door arrangement part, door or door pillar, a second hinge half which may be attached to the other door arrangement part and a hinge pin (3; 30) pivotally connecting the two hinge halves (1; 2; 10; 20) to one another, wherein the hinge pin (3; 30) consists of a solid material, wherein the hinge pin (3; 30) is received in at least one respective hinge eye (5; 6; 7; 50, 60) of each of the two hinge halves (1, 2; 10, 20) in such a way that the hinge pin (3; 30) is non-rotatably connected to the hinge eye(s) (6, 7; 50) of one hinge half (1; 20) and passes through the hinge eye(s) (5; 60) of the other hinge half (2; 10) with play, wherein the hinge pin (3; 30), in conjunction with a complementary design of a hinge eye passage (15; 110) of at least one hinge eye (5; 60) with a closed periphery of the other hinge half (2; 10) at least over a portion of its length region (13; 130) associated with the at least one hinge eye (5; 60) of the other hinge half (2; 10) has a rounding of its cross-section deviating from a pure circular shape, **characterised in that** the rounding of the cross-section of the hinge pin (3; 30) deviating from a pure circular shape is convex over its entire periphery and **in that** the complementary at least one hinge eye (5; 60) of the other hinge half (2; 10) is concave over its entire closed periphery.

2. Motor vehicle door hinge according to claim 1, **characterised in that** the maximum radially projecting deviation in the rounding of the cross-sectional shape of the hinge pin (3; 30) from a pure circular shape is between less than one tenth and less than one hundredth of the general hinge pin diameter.

3. Motor vehicle door hinge according to claims 1 and 2, **characterised in that** the rounding of the hinge pin (3; 30) deviating from the pure circular shape and the hinge eye passage (15; 110) of the hinge eye (5; 60) of the other hinge half (2; 10) merely have a deviation in the rounding of their periphery projecting relative to the cylindrical shape.

4. Motor vehicle door hinge according to claim 1 or 2, **characterised in that** the rounding of the hinge pin (3; 30) deviating from a pure circular shape, mutually spaced round its periphery, has two deviations from the exactly circular cross-sectional shape projecting radially relative to the circular shape.

5. Motor vehicle door hinge according to claim 4, **characterised in that** the two radially projecting deviations in diameter are arranged opposite one another.

6. Motor vehicle door hinge according to claim 5, **characterised in that** the straight line (g) intersecting the highest points (22) of the mutually opposed radially projecting deviations in rounding is orientated at an angle of 45° to a plane of a fitting base (4) of the one hinge half (1; 20).

7. Motor vehicle door hinge according to claim4, **characterised in that** the highest points (22) of the two radially projecting deviations in rounding are orientated at an angle to one another.

8. Motor vehicle door hinge according to any of claims 1 to 7, **characterised in that** the hinge pin (3; 30) has at least one radially projecting deviation in rounding merely over a portion of the axial length of the at least one hinge eye (5; 60) of the other hinge half (2; 10).

9. Motor vehicle door hinge according to claim 8, **characterised in that** the axial length over which the hinge pin (3; 30) has a radially projecting rounding deviating from a pure circular shape corresponds to at least one third of the total axial length of the associated hinge eye (5; 60).

10. Motor vehicle door hinge according to any of claims 1 to 9, **characterised in that** the hinge pin (3; 30) has a circular cross-sectional shape within the height of the at least one hinge eye (5; 60) of the other hinge half (2; 10) on either side of its length portion (13, 130) having a radially projecting rounding deviating from a pure circular shape.

11. Motor vehicle door hinge according to claim 10, **characterised in that** the hinge pin (3; 20) is mounted in associated cylindrical eye passage portions of the hinge eye (5; 60) over its length portions (16, 17; 160, 170) with a circular cross-sectional shape, covered by the hinge eye (5; 60), by means of bearing bushes (18, 180) made of a maintenance-free bearing material.

12. Motor vehicle door hinge according to claim 11, **characterised in that** the wall thickness of the bearing bushes (18; 180) is the same size or greater than the maximum radially projecting deviation in rounding of the hinge pin (3; 30).

13. Motor vehicle door hinge according to any of claims 1 to 12, **characterised in that** the bearing bushes (18; 180) are constructed as collar-type bushes of which the respective axial length corresponds to at least a quarter of the maximum hinge pin diameter.

14. Motor vehicle door hinge according to any of claims 1 to 7, **characterised in that** the hinge pin (3; 30) over its entire length has a rounding of its cross-sectional shape deviating from an exact circular shape.

15. Motor vehicle door hinge according to any of claims 1 to 14, **characterised in that** at least the hinge pin (3; 30) is equipped at least over its length portion having a radially projecting deviation in rounding with wear protection for its surface, wherein hard material coatings such as carbides, nitrides, carbonitrides, borides, hard chromium-plating, ceramic coatings, graduated and ion-implanted coatings or combinations of the aforementioned coatings or alternatively anti-abrasion coatings made of solid lubricants such as MoS₂, PTFE, graphite, lead, cadmium may be provided.

16. Motor vehicle door hinge according to any of claims 1 to 15, **characterised in that** the minimum wall thickness of the at least one hinge eye (5; 60) of the other hinge half (2; 10) corresponds to at least X-times the deviation in rounding of the hinge pin (3; 30).

17. Motor vehicle door hinge according to any of claims 1 to 16, **characterised in that** the hinge pin (30) over a portion of its length region penetrating the hinge eye (50) of one hinge half (20) has a cross-sectional shape deviating from a pure circular shape and is secured in the hinge eye (50) against axial travel, the securing means being formed on the one hand by a radial projection (33) and on the other hand by a put-on securing means (34) and **in that** the hinge pin (30) is non-rotatably fixed in the hinge eye (60) of the other hinge half (10) by a gripping means (35)

18. Motor vehicle door hinge according to any of claims 1 to 16, **characterised in that** the hinge pin (3) is non-rotatably received in the two hinge eyes (6, 7) of one hinge half (1) embracing a central hinge eye (5) of the other hinge half (2) in the manner of a fork.

19. Motor vehicle door hinge according to claim 18, **characterised in that** the hinge pin (3) has axially succeeding graduations in diameter over its length in the drive-in direction in such a way that the smallest hinge pin diameter is arranged at the front in the drive-in direction.

## Revendications

1. Charnière pour porte de véhicule avec une fonction de retenue et de freinage, composée de
une première moitié de charnière se montant sur une partie de montage de porte, une porte ou un longeron de porte,
une deuxième moitié de charnière se montant sur l'autre partie de montage de porte,
une tige de charnière (**3 ; 30**) reliant de manière pivotante les deux moitiés de charnière (**1, 2 ; 10, 20),** la tige de charnière **(3 ; 30)** se composant d'un matériau plein,
la tige de charnière (**3 ; 30**) étant logée, à chaque fois, dans au moins un oeil **(5, 6, 7 ; 50, 60**) de chacune des deux moitiés de charnière (**1, 2; 10, 20**) de telle façon que la tige de charnière (**3 ; 30**) soit reliée, de manière solidaire en rotation, à l'oeil ou aux yeux de charnière **(6, 7 ; 50**) de la première moitié de charnière **(1; 20)** et traverse le ou les yeux de charnière (**5 ; 60**) de l'autre moitié de charnière (**2 ; 10)** avec un jeu de montage,
la tige de charnière **(3 ; 30)** présentant, en liaison avec une conformation complémentaire d'un perçage d'oeil de charnière (**15 ; 110)** d'au moins un oeil de charnière (**5 ; 60)** à contour fermé de l'autre moitié de charnière (**2 ; 10**), au moins sur une partie de sa section de longueur **(13 ; 130**) associée à l'oeil de charnière **(5 ; 60),** au nombre d'au moins un, de l'autre moitié de charnière (**2 ; 10**), un arrondi de sa section transversale différant de la forme purement circulaire,
**caractérisée en ce que** l'arrondi différant de la forme purement circulaire de la section transversale de la tige de charnière (**3 ; 30**) est convexe sur tout son pourtour, et
**en ce que** l'oeil de charnière (**5 ; 60)** complémentaire, au nombre d'au moins un, de l'autre moitié de charnière (**2 ; 10**) est concave sur tout son pourtour fermé.

2. Charnière pour porte de véhicule selon la revendication 1, **caractérisée en ce que** le plus grand écart d'arrondi en saillie radiale de la forme de section transversale de la tige de charnière (**3 ; 30**), par rapport à la forme purement circulaire, représente entre moins d'un dixième et moins d'un centième du diamètre général de la tige de charnière.

3. Charnière pour porte de véhicule selon la revendication 1 et 2, **caractérisée en ce que** l'arrondi de la tige de charnière **(3 ; 30)** différant de la forme purement circulaire et le perçage d'oeil de charnière **(15 ; 110)** de l'oeil de charnière **(5 ; 60)** de l'autre moitié de charnière (**2 ; 10**) présentent seulement un écart de rondeur de leur pourtour, en console par rapport à la forme cylindrique.

4. Charnière pour porte de véhicule selon la revendication 1 ou 2, **caractérisée en ce que** l'arrondi de la tige de charnière (**3 ; 30**), différant de la forme purement circulaire, présente sur son pourtour, à distance l'un de l'autre, deux écarts, en console radiale, par rapport à la forme circulaire de la forme de section exactement circulaire.

5. Charnière pour porte de véhicule selon la revendication 4, **caractérisée en ce que** les deux écarts de diamètre, en console radiale, sont placés l'un en face de l'autre.

6. Charnière pour porte de véhicule selon la revendication 5, **caractérisée en ce que** la ligne (**g**) coupant les sommets (**22**) des écarts de rondeur, en console radiale, mutuellement opposés est orientée suivant un angle de 45° par rapport au plan d'une base de montage **(4)** de la première moitié de charnière **(1 ; 20).**

7. Charnière pour porte de véhicule selon la revendication 4, **caractérisée en ce que** les sommets (**22**) des deux écarts de rondeur en console radiale sont disposés en formant un angle entre eux.

8. Charnière pour porte de véhicule selon l'une des revendications 1 à 7, **caractérisée en ce que** la tige de charnière (**3 ; 30**) présente seulement sur une partie de la longueur axiale de l'oeil de charnière (**5 ; 60**) au nombre d'au moins un, de l'autre moitié de charnière (**2 ; 10**) au moins un écart de rondeur en console radiale.

9. Charnière pour porte de véhicule selon la revendication 8, **caractérisée en ce que** la longueur axiale sur laquelle la tige de charnière (**3 ; 30**) présente un arrondi en console radiale, différant de la forme purement circulaire, correspond au moins à un tiers de la longueur axiale totale de l'oeil de charnière (**5 ; 60)** associé.

10. Charnière pour porte de véhicule selon l'une des revendications 1 à 9, **caractérisée en ce que** la tige de charnière (**3 ; 30)** présente, à l'intérieur de la hauteur de l'oeil de charnière **(5 ; 60),** au nombre d'au moins un, de l'autre moitié de charnière **(2** ; **10**), une forme de section transversale circulaire des deux côtés de sa section de longueur (**13 ; 130**) présentant un arrondi en console radiale différant de la forme purement circulaire.

11. Charnière pour porte de véhicule selon la revendication 10, **caractérisée en ce que** la tige de charnière **(3 ; 20)** est montée, sur ses sections de longueur (**16, 17 ; 160, 170)** de section transversale recouvertes par l'oeil de charnière **(5 ; 60),** au moyen de douilles de palier (**18 ; 180**) composées d'un matériau à paliers sans entretien, dans des sections de perçage d'oeil cylindriques associées de l'oeil de charnière (**5 ; 60**).

12. Charnière pour porte de véhicule selon la revendication 11, **caractérisée en ce que** l'épaisseur de paroi des douilles de palier (**18 ;** 180) est aussi grande ou plus grande que le plus grand écart de rondeur en console radiale de la tige de charnière (**3 ; 30**).

13. Charnière pour porte de véhicule selon l'une des revendications 1 à 12, **caractérisée en ce que** les douilles de palier (**18; 180**) sont conformées en douilles à collier dont la longueur axiale correspond au moins à un quart du plus grand diamètre de la tige de charnière.

14. Charnière pour porte de véhicule selon l'une des revendications 1 à 7, **caractérisée en ce que** la tige de charnière (**3 ; 30**) présente sur toute sa longueur un arrondi de sa section transversale différant de la forme circulaire exacte.

15. Charnière pour porte de véhicule selon l'une des revendications 1 à 14, **caractérisée en ce qu'**au moins la tige de charnière (**3 ; 30**) est équipée d'une protection anti-usure pour sa surface au moins sur sa section de longueur présentant un écart de rondeur en console radiale, des couches de matière dure comme des carbures, des nitrures, des carbonitrures, des borures, des chromages durs, des couches céramiques, des couches gradées et implantées ioniquement ou des combinaisons des couches susmentionnées, ou encore des revêtements anti-usure en matériaux lubrifiants solides comme MoS₂, PTFE, graphie, plomb, cadmium, pouvant être prévues.

16. Charnière pour porte de véhicule selon l'une des revendications 1 à 15, **caractérisée en ce que** la plus faible épaisseur de paroi de l'oeil de charnière (**5 ; 60**), au nombre d'au moins un, de l'autre moitié de charnière **(2 ; 10)** correspond au moins à X fois l'écart de rondeur de la tige de charnière (**3 ; 30**).

17. Charnière pour porte de véhicule selon l'une des revendications 1 à 16, **caractérisée en ce que** la tige de charnière (**30**) présente une forme de section transversale différant de la forme purement circulaire sur une partie de la sa section de longueur traversant l'oeil de charnière **(50)** de la première moitié de charnière (**20**) et est tenue dans l'oeil de charnière (**50**) contre un déplacement axial, le maintien étant formé, d'une part, par une console radiale (**33**) et, d'autre part, par un moyen de maintien rapporté (**34**), et **en ce que** la tige de charnière (**30**) est fixée, de manière immobile en rotation, dans l'oeil de charnière (**60**) de l'autre moitié de charnière (**10**) au moyen d'un moyen de blocage (**35**).

18. Charnière pour porte de véhicule selon l'une des revendications 1 à 16, **caractérisée en ce que** la tige de charnière (**3**) est logée, de manière immobile en rotation, dans les deux yeux de charnière (**6, 7)** de la première moitié de charnière (**1**) qui enserrent, à la manière d'une fourche, un oeil de charnière médian (**5**) de l'autre moitié de charnière (**2**).

19. Charnière pour porte de véhicule selon la revendication 18, **caractérisée en ce que** la tige de charnière (**3**) présente dans sa direction d'enfoncement, sur sa longueur, des gradins de diamètre se suivant dans la direction axiale, de telle manière que le plus petit diamètre de la tige de charnière soit placé à l'avant dans la direction d'enfoncement.
